# FASCICULE DE BREVET EUROPEEN

(11) **EP 0 821 894 B1**
(45) Date de publication et mention de la délivrance du brevet: **24.10.2001**
(21) Numéro de dépôt: 97401738.6
(22) Date de dépôt: 18.07.1997
(51) Int. Cl.: A45C 13/10

(54) **Sac pourvu d'un fermoir**
Tasche mit einem Verschluss
Bag with a closure

(30) Priorité: 22.07.1996 FR 9609162
(43) Date de publication de la demande: 04.02.1998
(73) Titulaire: Hermes Sellier, 75008 Paris (FR)
(72) Inventeur: Vidal, Frédéric, c/o Hermes Sellier, 75008 Paris (FR)
(74) Mandataire: Derambure, Christian

(56) Documents cités:
- FR-A- 1 237 877
- GB-A- 552 470
- US-A- 2 366 069
- US-A- 2 550 199

## Description

L'invention concerne un sac pourvu d'un fermoir, du type défini dans le préambule de la revendication 1. De tels sacs sont connus de GB-A-552 470, FR-A-1 237 877 et US-A-2550199.

Le document GB-A-552 470 décrit un sac possédant une fermeture à moraillon comprenant une boucle saillant vers l'extérieur du sac, un moraillon flexible ayant une attache fixée au volet de fermeture du sac, un crochet venant en prise avec la boucle, et une lanière flexible passant dans la boucle par dessus le crochet.

Le document FR-A-1 237 877 décrit un dispositif de fermeture du type à moraillon pour sac, constitué par une patte souple percée d'une ouverture étroite, destinée au passage d'un pontet, et à clavette d'immobilisation engagée dans le pontet par dessus la patte, la clavette constituant un prolongement de la patte.

Le document US-A-2 550 199 décrit un sac à main comprenant un récipient présentant une face ouverte, une couverture comprenant une plaque de couverture, des parois flexibles associées à la plaque, qui s'étendent dans le sac contre les parois du récipient, des moyens pour associer les parois flexibles aux parois du récipient, un volet intégré à la plaque, associé à une paroi de fond du récipient, un volet de verrouillage intégré à la plaque de couverture, agencée pour couvrir une paroi supérieure du récipient, et des moyens pour verrouiller ce volet à la paroi supérieure.

Plus particulièrement, l'invention a pour objet un sac pourvu d'un fermoir simple à mettre en oeuvre, discret, en particulier peu visible sur un côté du contenant, et esthétique.

Le sac selon l'invention est défini par les caractéristiques de la revendication 1.

Le fermoir comprend en premier lieu une pièce rigide, femelle, pourvue d'un trou, fixée rigidement à une première paroi du sac en étant tournée vers une deuxième paroi de celui-ci, et étant susceptible de traverser une découpe de la deuxième paroi, le trou étant ouvert et dirigé vers l'ouverture du sac. Il comprend en second lieu une pièce déformable, mâle, en forme de languette, fixée par une extrémité à la première ou la deuxième paroi du sac, et étant susceptible de pénétrer dans le trou de la pièce femelle et d'y rester maintenue sans dégagement intempestif.

Le trou de la pièce femelle peut être traversant ou borgne. En section droite transversale, le trou de la pièce femelle peut avoir une forme générale allongée et/ou rectiligne, ou quasi rectiligne, ou incurvée, ou aplatie.

La languette, mâle, bien que déformable, présente une certaine tenue et peut pénétrer dans le trou de la pièce femelle traversant la découpe de la deuxième paroi du sac, à force ou avec frottement ou avec déformation de manière à assurer le maintien sans dégagement intempestif.

La pièce femelle peut être réalisée ou revêtue de divers matériaux tels que métal, matière plastique ou cuir, utilisés seuls ou en combinaison.

La languette mâle peut être réalisée en divers matériaux tels que métal, matière plastique ou cuir, utilisés seuls ou en combinaison, et peut présenter une surface de contact rugueuse ou antiglissante.

La languette mâle présente par ailleurs une certaine capacité de déformation dans la direction de son épaisseur, et peut comporter une partie extrême libre rigide ou semi-rigide, facilitant l'introduction.

La pièce femelle du fermoir est fixée à la première paroi du sac, au voisinage de son bord libre, et est tournée vers la seconde paroi, le trou de la pièce femelle étant ouvert et dirigé vers l'ouverture du sac.

La languette mâle du fermoir peut être fixée par une extrémité à la première ou la deuxième paroi au voisinage de son bord libre, selon la réalisation considérée.

Dans un mode de réalisation, la languette mâle est fixée par une extrémité à la deuxième paroi, à proximité d'une découpe de cette deuxième paroi susceptible d'être traversée par la pièce femelle du fermoir.

La pièce femelle a une épaisseur supérieure à celle de la deuxième paroi, le trou de la pièce femelle étant positionné de manière à être au moins partiellement extérieur au sac lorsque la pièce femelle traverse la découpe de la deuxième paroi du sac.

La découpe de la deuxième paroi est selon l'invention un trou débouchant de contour de forme générale complémentaire de celui de la pièce femelle.

Dans un mode de réalisation, le trou de la pièce femelle est traversant et, lorsque le fermoir est en situation de fermeture, la languette mâle traverse totalement le trou de la pièce femelle et saille de lui par son extrémité libre.

D'autres caractéristiques d'un sac pourvu d'un tel fermoir, selon l'invention, apparaîtront au cours de la description suivante d'un mode de réalisation, description réalisée en se référant aux dessins annexés dans lesquels :
- la figure 1 est une vue en perspective d'un sac pourvu d'un fermoir, selon l'invention, en position d'ouverture ;
- la figure 2 est une vue en perspective du sac de la figure 1, le fermoir étant en position de fermeture ;
- la figure 3 est une vue de face du sac représenté en figures 1 et 2, vu de l'extérieur, du côté de la première paroi de la figure 1, en position d'ouverture, les deux parois rapprochées ;
- la figure 4 est une vue de face du sac représenté en figures 1 et 2, vu de l'extérieur du sac, du côté de la deuxième paroi de la figure 1 ;
- la figure 5 est une vue de face du sac représenté en figures 1 et 2, vu de l'extérieur du sac, du côté de la première paroi de la figure 1, en position de fermeture ;
- la figure 6 est une vue de face de la seconde paroi du sac vu de l'extérieur du sac ;
- la figure 7 est une vue de face de la seconde paroi du sac vu de l'intérieur du sac ;
- la figure 8 est une vue de face de la première paroi du sac vu de l'intérieur du sac ;
- la figure 9 est une vue agrandie en perspective du fermoir, vu du dessus du sac ;
- les figures 10, 11 et 12 sont des vues agrandies de dessus du sac montrant le fermoir en position d'ouverture, les deux parois étant écartées en figure 10, rapprochées en figure 11, le fermoir étant en position de complète fermeture en figure 12.

Le sac 1, pourvu du fermoir 7, comprend une première paroi 2 et une deuxième paroi 3.

La première paroi 2 comprend une surface 2a tournée vers l'extérieur du sac 1 et une surface 2b tournée vers l'intérieur du sac 1.

De même, la deuxième paroi 3 comprend une surface 3a tournée vers l'extérieur du sac 1 et une surface 3b tournée vers l'intérieur du sac 1.

D'autres parois, non représentées, complètent le sac 1, reliant notamment les parois 2 et 3.

La première paroi 2 porte une anse 4.

Dans le mode de réalisation représenté, l'anse 4 est fixée, par exemple cousue, sur la surface intérieure 2b de la paroi 2, de telle sorte que la fixation soit invisible sur la surface extérieure 2a de la paroi 2.

Dans un autre mode de réalisation, non représenté, l'anse est fixée sur la surface extérieure 2a de la paroi 2, sa fixation étant, en outre, invisible sur la surface intérieure 2b de la paroi 2.

La deuxième paroi 3 comporte au voisinage de son bord libre supérieur, deux entailles 5 destinées à permettre le passage des extrémités 6 de l'anse 4 lorsque le sac est en situation de fermeture.

Dans un autre mode de réalisation, non représenté, la deuxième paroi 3 est dépourvue d'entailles et peut comporter une anse fixée, par exemple cousue, sur la surface intérieure 3b de la paroi 3 de telle sorte que la fixation soit invisible sur la face extérieure 3a de la paroi 3.

Le sac 1 peut comprendre une seule anse fixée sur la surface intérieure 2b, 3b ou extérieure 2a, 3a des parois 2 ou 3 respectivement, la fixation étant, le cas échéant, invisible sur la surface de ladite paroi opposée à la surface de fixation.

Dans le mode de réalisation tel que le sac comprend une seule anse fixée sur une première paroi 2, ou deuxième paroi 3, respectivement, la deuxième 3 ou première paroi 2 qui ne porte pas d'anse peut comporter, au voisinage de son bord libre supérieur au moins une entaille destinée à permettre le passage d'au moins une extrémité de l'anse lorsque le sac est en situation de fermeture.

Dans un autre mode de réalisation, non représenté, le sac 1 peut comprendre deux anses fixées sur les surfaces intérieures 2b, 3b ou extérieures 2a, 3a des parois 2 ou 3 respectivement.

Les parois 2 et 3 peuvent être réalisées en un matériau ou un groupe de matériaux choisi parmi le cuir, les matières plastiques, les tissus.

Dans un mode de réalisation, les parois 2 et 3 sont formées chacune de deux bandes de cuir cousues au voisinage de leur contour.

On décrit maintenant plus particulièrement le fermoir 7 du sac 1.

Le fermoir 7 comprend tout d'abord une pièce femelle 8, rigide pourvue d'un trou 9.

La pièce femelle 8 est selon l'invention fixée rigidement sur la surface intérieure 2b de la paroi 2, de telle sorte que la fixation soit invisible sur la surface extérieure 2a de la paroi 2.

Dans le mode de réalisation représenté, le trou 9 de la pièce femelle 8 du fermoir 7 est traversant.

Dans un autre mode de réalisation, non représenté, ce trou est borgne.

Le trou 9 a, en section droite transversale, une forme générale allongée, rectiligne ou quasi rectiligne.

Dans un autre mode de réalisation, ce trou a, en section droite transversale, une forme générale incurvée.

La pièce femelle 8 peut être réalisée ou revêtue avec du métal, une matière plastique, du cuir, du tissu.

La pièce femelle 8 a une épaisseur supérieure à celle de la paroi 3 qui lui fait face, de telle sorte que le trou 9 saille au moins partiellement à l'extérieur du sac lorsque les parois 2 et 3 sont rapprochées, en situation de fermeture du sac 1.

A cette fin, le fermoir 7 comprend une découpe 10 sur la paroi 3, sous la forme d'un trou débouchant de contour de forme complémentaire à celui de la pièce femelle 8.

Ainsi, en situation de fermeture du sac 1, la pièce femelle 8 traverse la découpe 10 de sorte que le trou 9 saille, au moins partiellement, à l'extérieur du sac 1.

Le fermoir 7 comprend en outre une languette 11, mâle, susceptible de pénétrer dans le trou 9 de la pièce femelle 8 par son extrémité libre 12, et d'y rester maintenue sans désengagement intempestif.

La languette 11, bien que déformable, présente une certaine tenue. Elle peut être réalisée en divers matériaux comme le cuir, les matières plastiques, les tissus.

Dans une forme de réalisation, la languette 11 est formée de deux bandes de cuir cousues.

L'extrémité libre 12 de la languette 11 présente une courbure 13 facilitant son introduction dans le trou 9.

La languette 11 a, en section transversale, une forme générale aplatie.

Le trou 9 de la pièce femelle 8 et/ou la languette 11 présente une surface de contact rugueuse ou antiglissante.

La languette 11 présente une certaine capacité de déformation élastique dans la direction de son épaisseur, son extrémité libre 12 étant par ailleurs rigide ou semi-rigide.

L'extrémité 14 opposée à l'extrémité 12 de la languette 11 est, dans le mode de réalisation représenté, fixée à la deuxième paroi 3, sur sa face intérieure 3b.

Cette extrémité 14 présente une forme d'oeillet 15 dont le contour intérieur est sensiblement identique au contour de la découpe 10.

Ainsi, dans le mode de réalisation représenté, la pièce femelle 8 du fermoir 7 traverse l'oeillet 15 de l'extrémité 14 et la découpe 10 de la paroi 3 lorsque le sac est en situation de fermeture.

L'épaisseur de la languette 11 et de la paroi 3, ainsi que l'épaisseur de la pièce femelle 8, mesurées suivant l'axe 16 de la figure 1 sont choisies telles que le trou 9 de la pièce femelle 8 saille au moins partiellement à l'extérieur du sac 1 lorsque celui-ci est en situation de fermeture, la languette 11 étant alors apte à coopérer, notamment à traverser, par son extrémité libre 12, le trou 9.

Dans un autre mode de réalisation, non représenté, l'extrémité 14 de la languette 11 est fixée sur la paroi 2, sur sa face interne 2b ou externe 2a.

Dans le mode de réalisation non représenté tel que la languette 11 est fixée sur la face interne 2b de la paroi 2, l'extrémité 14 de la languette 11 peut avoir une forme d'oeillet dont le contour interne est sensiblement de même forme que le contour de la pièce femelle 8, fixée elle aussi sur la face interne 2b de la paroi 2.

Dans le mode de réalisation représenté, les entailles 5 réalisées sur la paroi 3 sont agencées de telle sorte que la pièce femelle 8 puisse être d'épaisseur minimum.

En effet, l'épaisseur des extrémités 6 de la poignée 4 ne conditionne pas l'épaisseur de la pièce femelle 8, les extrémités de la poignée 4 traversant les entailles 5.

L'épaisseur de la pièce femelle 8, dans le mode de réalisation représenté, doit être telle que, lorsqu'elle traverse l'oeillet 15 et la découpe 10 de la paroi 3, le trou 9 saille au moins partiellement vers l'extérieur du sac 1, l'extrémité libre 12 de la languette 11 étant apte à pénétrer dans le trou 9, en situation de fermeture du sac 1.

L'utilisation d'un sac pourvu d'un fermoir, selon l'invention est aisée. Ainsi, pour passer en situation de fermeture, il convient de :
- rapprocher les parois 2 et 3 portant respectivement la pièce femelle 8, la découpe 10 et la languette 11 du fermoir 7 dans le mode de réalisation représenté ;
- introduire la pièce femelle 8 dans la découpe 10 et maintenir les deux parois dans une position telle que le trou 9 de la pièce femelle 8 saille vers l'extérieur du sac ;
- tout en maintenant les deux parois dans ladite position, introduire l'extrémité libre 12 de la languette 11 dans le trou 9 de la pièce femelle 8 jusqu'à ce que l'extrémité libre traverse complètement la pièce 8, dans le mode de réalisation tel que le trou 9 est traversant, ou atteigne l'extrémité du trou 9 si ce trou est borgne ;
- relâcher les deux parois 2 et 3.

Le maintien de la languette 11 dans le trou 9 de la pièce 8 est alors assuré notamment par :
- la tendance naturelle qu'ont les parois 2 et 3 à s'écarter, la deuxième paroi venant ou ayant tendance à venir s'appliquer contre la face interne de la languette 11,
   et/ou
- le fait que la languette 11 présente une surface de contact rugueuse ou antiglissante,
   et/ou
- le fait que le trou 9 de la pièce femelle 8 présente une surface de contact rugueuse ou antiglissante.

Pour passer en situation d'ouverture, il convient de :
- retirer la languette 11 du trou 9 de la pièce 8, cette opération étant éventuellement facilitée en serrant les deux parois 2 et 3 l'une contre l'autre ;
- lorsque la languette 11 est complètement retirée, le cas échéant écarter les deux parois 2 et 3 l'une de l'autre.

Les formes des éléments 8, 10, 15 vues dans un plan perpendiculaire à l'axe 16 peuvent être circulaires, elliptiques, carrées, rectangulaires, polygonales ou équivalents.

Il en va de même pour le trou 9 de la pièce femelle 8 qui peut être cylindrique, torique ou équivalent, la languette 11 ayant une section de forme complémentaire.

## Revendications

1. Sac, comprenant une première paroi (2) et une deuxième paroi (3), rapprochées en situation de fermeture du sac (1), la première paroi (2) présentant une surface extérieure (2a) tournée vers l'extérieur du sac (1) ainsi qu'une surface intérieure (2b) tournée vers l'intérieur du sac (1), le sac (1) comprenant en outre un fermoir (7) comportant :
- une pièce (8) rigide, femelle, fixée à l'une des parois (2, 3) du sac et pourvue d'un trou dirigé vers l'ouverture du sac (1) ;
- une pièce déformable mâle, en forme de languette (11), fixée par une extrémité (14) à l'une des parois (2, 3) du sac (1), cette pièce déformable étant susceptible de pénétrer dans le trou (9) de la pièce (8) femelle et d'y rester maintenue sans dégagement intempestif ;
**caractérisé en ce que** le fermoir (7) comprend une découpe (10) sur la deuxième paroi (3), sous la forme d'un trou débouchant de contour de forme complémentaire de la pièce (8) femelle, la pièce (8) femelle étant rigidement fixée sur la surface intérieure (2b) de la première paroi (2), en étant tournée vers la deuxième paroi (3), cette pièce (8) femelle traversant la découpe (10) en situation de fermeture du sac (1).

2. Sac selon la revendication 1, **caractérisé en ce que** la pièce (8) femelle est fixée à proximité d'un bord libre de la première paroi (2), de sorte que la fixation soit invisible sur la surface extérieure (2a) de la première paroi (2).

3. Sac selon la revendication 1 ou la revendication 2, **caractérisé en ce que** la pièce (8) femelle a une épaisseur supérieure à celle de la deuxième paroi (3), le trou (9) étant positionné de manière à être au moins partiellement extérieur au sac (1) lorsque la pièce (8) femelle traverse la découpe (10) de la seconde paroi (3), en situation de fermeture du sac (1).

4. Sac selon l'une des revendications 1 à 3, **caractérisé en ce que** le trou (9) de la pièce (8) femelle est borgne.

5. Sac selon l'une des revendications 1 à 3, **caractérisé en ce que** le trou (9) de la pièce (8) femelle est traversant, la languette (11) traversant totalement le trou (9) et saillant de lui par son extrémité libre (12) lorsque le fermoir est en situation de fermeture.

6. Sac selon l'une des revendications 1 à 5, **caractérisé en ce que** la seconde paroi (3) a tendance à s'écarter de la première paroi (2), la seconde paroi (3) venant ou ayant tendance à venir s'appliquer contre la face interne de la languette (11) en la maintenant dans le trou (9) de la pièce (8) femelle.

7. Sac selon l'une des revendications 1 à 6, **caractérisé en ce que** le trou (9) a, en section droite transversale, une forme générale allongée.

8. Sac selon la revendication 7, **caractérisé en ce que** le trou (9) a, en section droite transversale, une forme générale rectiligne ou quasi-rectiligne

9. Sac selon la revendication 7, **caractérisé en ce que** le trou (9) a, en section droite transversale, une forme générale incurvée.

10. Sac selon l'une des revendications 1 à 9, **caractérisé en ce que** la languette (11) a en section droite une forme générale aplatie.

11. Sac selon l'une des revendications 1 à 10, **caractérisé en ce que** la languette (11), bien que déformable, présente une certaine tenue.

12. Sac selon l'une des revendications 1 à 11, **caractérisé en ce que** la languette (11) peut pénétrer dans le trou (9) de la pièce (8) femelle traversant la découpe (10) à force ou à frottement ou avec déformation de manière à assurer le maintien sans dégagement intempestif.

13. Sac selon l'une des revendications 1 à 12, **caractérisé en ce que** la pièce (8) femelle est réalisée ou revêtue de métal, matière plastique, cuir.

14. Sac selon l'une des revendications 1 à 13, **caractérisé en ce que** la languette (11) est réalisée en cuir, matière plastique, tissus.

15. Sac selon l'une des revendications 1 à 14, **caractérisé en ce que** le trou (9) de la pièce (8) femelle et/ou la languette (11) présente une surface de contact rugueuse ou anti-glissante.

16. Sac selon l'une des revendications 1 à 15, **caractérisé en ce que** la languette (11) présente une certaine capacité de déformation élastique dans la direction de son épaisseur.

17. Sac selon l'une des revendications 1 à 16, **caractérisé en ce que** la languette présente une partie extrême libre (12) rigide ou semi-rigide.

## Patentansprüche

1. Tasche, umfassend eine erste Wand (2) und eine zweite Wand (3), die in geschlossener Position der Tasche (1) einander angenähert sind, wobei die erste Wand (2) eine zur Tasche (1) nach außen gerichtete Außenseite (2a) sowie eine zur Tasche (1) nach innen gerichtete Innenseite (2b) aufweist, wobei die Tasche (1) außerdem ein Schloß (7) umfaßt, umfassend:
- ein festes, weibliches Stück (8), das an einer der Wände (2, 3) der Tasche befestigt und mit einem zur Öffnung der Tasche (1) gerichteten Loch versehen ist;
- ein verformbares, männliches Stück in Zungenform (11), das durch ein äußeres Ende (14) an einer der Wände (2, 3) der Tasche (1) befestigt ist, wobei dieses verformbare Stück geeignet ist, in das Loch (9) des weiblichen Stücks (8) einzudringen und dort ohne unbeabsichtigtes Entfernen gehalten zu werden;
**dadurch gekennzeichnet, daß** das Schloß (7) einen Ausschnitt (10) auf der zweiten Wand (3) in Form eines Lochs mit Rändern in komplementärer Form zum weiblichen Stück (8) umfaßt, wobei das weibliche Stück (8) auf der Innenseite (2b) der ersten Wand (2) fest befestigt und dabei zur zweiten Wand (3) gerichtet ist, wobei dieses weibliche Stück (8) den Ausschnitt (10) in geschlossener Position der Tasche (1) durchquert.

2. Tasche gemäß Anspruch 1, **dadurch gekennzeichnet, daß** das weibliche Stück (8) in der Nähe eines freien Randes der ersten Wand (2) derart befestigt ist, daß die Befestigung auf der Außenseite (2a) der ersten Wand (2) unsichtbar ist.

3. Tasche gemäß Anspruch 1 oder 2, **dadurch gekennzeichnet, daß** das weibliche Stück (8) eine größere Stärke hat als die der zweiten Wand (3), wobei das Loch (9) derart positioniert ist, daß es wenigstens teilweise außen an der Tasche (1) ist, wenn das weibliche Stück (8) den Ausschnitt (10) der zweiten Wand (3) in geschlossener Position der Tasche (1) ist.

4. Tasche gemäß Anspruch 1 bis 3, **dadurch gekennzeichnet, daß** das Loch (9) des weiblichen Stücks (8) blind ist.

5. Tasche gemäß Anspruch 1 bis 3, **dadurch gekennzeichnet, daß** das Loch (9) des weiblichen Stücks (8) durchgehend ist, wobei die Zunge (11) das Loch (9) vollständig durchquert und durch ihr freies äußeres Ende (12) aus ihm hervorsteht, wenn das Schloß in geschlossener Position ist.

6. Tasche gemäß Anspruch 1 bis 5, **dadurch gekennzeichnet, daß** die zweite Wand (3) dazu tendiert, sich von der ersten Wand (2) zu entfernen, wobei die zweite Wand (3) gegen die Innenseite der Zunge (11) aufliegt oder dazu neigt und sie dabei im Loch (9) des weiblichen Stücks (8) festhält.

7. Tasche gemäß Anspruch 1 bis 6, **dadurch gekennzeichnet, daß** das Loch (9) im geraden querverlaufenden Abschnitt eine allgemeine längliche Form hat.

8. Tasche gemäß Anspruch 7, **dadurch gekennzeichnet, daß** das Loch (9) im geraden querverlaufenden Abschnitt eine allgemeine geradlinige oder beinahe geradlinige Form hat.

9. Tasche gemäß Anspruch 7, **dadurch gekennzeichnet, daß** das Loch (9) im geraden querverlaufenden Abschnitt eine allgemeine eingebogene Form hat.

10. Tasche gemäß Anspruch 1 bis 9, **dadurch gekennzeichnet, daß** die Zunge (11) im geraden Abschnitt eine allgemeine abgeflachte Form hat.

11. Tasche gemäß Anspruch 1 bis 10, **dadurch gekennzeichnet, daß** die Zunge (11), selbst wenn sie verformbar ist, eine gewisse Festigkeit aufweist.

12. Tasche gemäß Anspruch 1 bis 11, **dadurch gekennzeichnet, daß** die Zunge (11) in das Loch (9) des weiblichen Teils (8) eindringen kann, das den Ausschnitt (10) unter Krafteinwirkung oder Reiben oder mit Verformung derart durchqueren kann, daß das Festhalten ohne unbeabsichtigtes Entfernen gewährleistet wird.

13. Tasche gemäß Anspruch 1 bis 12, **dadurch gekennzeichnet, daß** das weibliche Stück (8) aus Metall, Plastik, Leder realisiert oder damit überzogen ist.

14. Tasche gemäß Anspruch 1 bis 13, **dadurch gekennzeichnet, daß** die Zunge (11) aus Leder, Plastik, Stoff realisiert ist.

15. Tasche gemäß Anspruch 1 bis 14, **dadurch gekennzeichnet, daß** das Loch (9) des weiblichen Stücks (8) und / oder die Zunge (11) eine rauhe oder rutschfeste Kontaktfläche aufweist / aufweisen.

16. Tasche gemäß Anspruch 1 bis 15, **dadurch gekennzeichnet, daß** die Zunge (11) eine gewisse Kapazität zur elastischen Verformung in Richtung ihrer Stärke aufweist.

17. Tasche gemäß Anspruch 1 bis 16, **dadurch gekennzeichnet, daß** die Zunge ein festes oder halbfestes freies äußeres Teil (12) aufweist.

## Claims

1. A bag, comprising a first wall (2) and a second wall (3), brought together in the situation of closure of the bag (1), the first wall (2) having an external surface (2a) turned towards the outside of the bag (1) and an internal surface (2b) turned towards the inside of the bag (1), the bag (1) also comprising a fastener (7) having:
- a rigid female piece (8) fixed to one of the walls (2, 3) of the bag and provided with a hole directed towards the opening of the bag (1);
- a male deformable piece, in the form of a tongue (11), fixed by one end (14) to one of the walls (2, 3) of the bag (1), this deformable piece being able to enter the hole (9) in the female piece (8) and remain held therein without unwanted disengagement;
**characterised in that** the fastener (7) comprises a cutout (10) on the second wall (3), in the form of an emerging hole with a shape complementary to the female piece (8), the female piece (8) being rigidly fixed to the internal surface (2b) of the first wall (2), whilst being turned towards the second wall (3), this female piece (8) passing through the cutout (10) in the situation of closure of the bag (1).

2. A bag according to Claim 1, **characterised in that** the female piece (8) is fixed close to a free end of the first wall (2), so that the fixing is invisible on the external surface (2a) of the first wall (2).

3. A bag according to Claim 1 or Claim 2, **characterised in that** the female piece (8) has a thickness greater than that of the second wall (3), the hole (9) being positioned so as to be at least partially external to the bag (1) when the female piece(8) passes through the cutout (10) in the second wall (3), in the situation of closure of the bag (1).

4. A bag according to one of Claims 1 to 3, **characterised in that** the hole (9) in the female piece (8) is blind.

5. A bag according to one of Claims 1 to 3, **characterised in that** the hole (9) in the female piece (8) is a through hole, the tongue (11) completely passing through the hole (9) and projecting from it by its free end (12) when the fastener is in a situation of closure.

6. A bag according to one of Claims 1 to 5, **characterised in that** the second wall (3) has a tendency to move away from the first wall (2), the second wall (3) coming or having a tendency to come to be applied against the internal face of the tongue (11) whilst holding it in the hole (9) in the female piece (8).

7. A bag according to one of Claims 1 to 6, **characterised in that** the hole (9) has, in transverse section, a general elongate shape.

8. A bag according to Claim 7, **characterised in that** the hole (9) has, in transverse section, a general rectilinear or quasi-rectilinear shape.

9. A bag according to Claim 7, **characterised in that** the hole (9) has, in transverse section, a general curved shape.

10. A bag according to one of Claims 1 to 9, **characterised in that** the tongue (11) has in cross-section a general flattened shape.

11. A bag according to one of Claims 1 to 10, **characterised in that** the tongue (11), although deformable, has a certain firmness.

12. A bag according to one of Claims 1 to 11, **characterised in that** the tongue (11) can enter the hole (9) in the female piece (8) passing through the cutout (10) forcibly or with rubbing or with deformation so as to ensure holding without unwanted disengagement.

13. A bag according to one of Claims 1 to 12, **characterised in that** the female piece (8) is produced or coated with metal, plastics material or leather.

14. A bag according to one of Claims 1 to 13, **characterised in that** the tongue (11) is produced from leather, plastics material or fabrics.

15. A bag according to one of Claims 1 to 14, **characterised in that** the hole (9) in the female piece (8) and/or the tongue (11) has a rough or non-slip contact surface.

16. A bag according to one of Claims 1 to 15, **characterised in that** the tongue (11) has a certain capacity for elastic deformation in the direction of its thickness.

17. A bag according to one of Claims 1 to 16, **characterised in that** the tongue has a rigid or semi-rigid free end part (12).
